# EUROPÄISCHE PATENTSCHRIFT

(11) **EP 3 045 820 B1**
(45) Veröffentlichungstag und Bekanntmachung des Hinweises auf die Patenterteilung: **06.11.2019**
(21) Anmeldenummer: 16150369.3
(22) Anmeldetag: 07.01.2016
(51) Int. Cl.: F24C 15/02, F16J 15/02

(54) **TÜRDICHTUNG FÜR EIN GARGERÄT SOWIE GARGERÄT**
DOOR SEAL FOR A COOKING APPLIANCE AND COOKING APPLIANCE
JOINT DE PORTE POUR APPAREIL DE CUISSON ET APPAREIL DE CUISSON

(30) Priorität: 16.01.2015 EP 15290012
(43) Veröffentlichungstag der Anmeldung: 20.07.2016
(73) Patentinhaber: BSH Hausgeräte GmbH, 81739 München (DE)
(72) Erfinder: Flesch, Sebastien, 67150 Gerstheim (FR); Schneider, Matthieu, 67470 Trimbach (FR)

(56) Entgegenhaltungen:
- EP-A1- 2 330 356
- EP-A1- 2 431 560
- DE-A1-102009 026 932
- DE-B4-102005 024 426
- FR-A1- 2 360 850
- US-A1- 2002 166 456

## Beschreibung

Die Erfindung betrifft eine Türdichtung für ein Gargerät, aufweisend eine Dichtlippe zum Erzeugen einer Dichtlinie mit einer geschlossenen Tür des Gargeräts. Die Erfindung betrifft auch ein Gargerät, aufweisend einen durch eine Beschickungsöffnung beschickbaren Garraum, eine Tür zum Verschließen der Beschickungsöffnung und eine die Beschickungsöffnung umgebende Türdichtung, auf welcher die geschlossene Tür aufliegt. Die Erfindung ist insbesondere vorteilhaft anwendbar auf Backöfen und/oder Dampfgargeräte, insbesondere Haushaltsgeräte.

Bei Gargeräten wie Backöfen, Dampfgargeräten und Mikrowellengeräten kann sich während eines Garbetriebs oder eines Reinigungsbetriebs Wasser (z.B. Wasserdampf als Kondensat) an einer Innenseite einer Tür absetzen und dort nach unten ablaufen. Um zu verhindern, dass Wasserdampf oder Flüssigkeit aus dem Gargerät austritt, ist in der Regel eine Türdichtung vorgesehen, die sich üblicherweise an einem eine Beschickungsöffnung zu einem Garraum umgebenden Flansch angebracht ist.

DE 10 2005 024 426 B4 offenbart einen Garofen mit einer Garofenmuffel, die durch eine Beschickungsöffnung hindurch mit Gargut beschickbar ist, einer Tür, mit der die Beschickungsöffnung verschließbar ist, und einer Dichtung, mit der die Tür im geschlossenen Zustand gegen die Garofenmuffel abdichtbar ist, wobei im Bereich des unteren Abschnittes der Dichtung wenigstens ein Kondensatabflusskanal vorgesehen ist, durch den hindurch Kondensat in einen unterhalb der Garofenmuffel angeordneten Kondensatauffangbehälter ableitbar ist, wobei der wenigstens eine Kondensatabflusskanal schräg hinter die Ebene der Beschickungsöffnung führt.

DE 10 2009 026 932 A1 offenbart eine Dichtung mit einer Dichtlippe und einem Dichtfuß und zumindest zwei separaten Hohlkammern, wobei in der Dichtung ein Gasauslasskanal ausgebildet ist, mit welchem die Hohlkammern verbunden sind und welcher zumindest eine Auslassöffnung zum Auslassen des in den Hohlkammern befindlichen Gases aus der Dichtung aufweist. Sie betrifft auch ein Hausgerät, insbesondere einen Backofen, mit einer derartigen Dichtung zwischen einer Tür und einer Wand.

EP 1 918 644 A1 offenbart eine Tür für ein Gargerät mit einer einem Garraum zugewandten Innenseite umfassend wenigstens eine der Innenseite zugeordnete, eine Längserstreckung aufweisende Auffangvorrichtung für eine Flüssigkeit. Sie betrifft außerdem ein eine derartige Tür aufweisendes Gargerät.

US 2002/0166456 A1 offenbart einen Backofen. Der Backofen weist eine Dichtung auf, die zwischen einem Flansch einer Backofenmuffel und einer Backofentür angeordnet ist. Die Dichtung weist Kammern auf. Die Kammern weisen eine elastische, lippenartige Seitenwand auf, sind in Richtung zu den benachbarten Türwänden und Wänden des Muffelflanschs ausgerichtet und sind auf einer der Dichtungsbefestigung abgewandten Seite offen. Bei geschlossener Tür liegen die freien Seitenwände der Dichtung an der Tür bzw. an der Wand des Muffelflanschs auf und sind nach außen ausgelenkt, so dass Luft aus den Dichtkammern verdrängt wird, wodurch die Dichtkammern ähnlich einem Saugnapf wirken.

EP 2 330 356 A1 offenbart einen Türdichtungsstrang eines Gargeräts zur Dichtung zwischen einem Garraumflansch und einer Garraumtür, bei dem aus einem temperaturbeständigen Kunststoff eine erste Dichtfläche zum Dichten gegen den Garraumflansch und eine zweite Dichtfläche zum Dichten gegen die Garraumtür vorgesehen sind. Dabei befindet sich zwischen der ersten Dichtfläche und der zweiten Dichtfläche ein Durchlass, der einen kunststofffreien Bereich aufweist, und es wird einen Dampf- und/oder Flüssigkeitsdurchtritt in Querrichtung durch den Türdichtungsstrang ermöglicht.

FR 2 360 850 A1 offenbart eine Dichtung für Kältegeräte.

Bei den bekannten Vorrichtungen ist es jedoch nachteilig, dass dann, wenn die Dichtung nicht vollständig dicht ist, oder dann, wenn die Tür geöffnet wird, Wasser durch einen Spalt zwischen der Dichtung und der Tür durchtreten kann und dann an einer türseitigen Außen- oder Frontseite der Dichtung entlang ablaufen und im weiteren Verlauf von dem Gargerät herabtropfen kann.

Es ist die **Aufgabe** der vorliegenden Erfindung, die Nachteile des Standes der Technik zumindest teilweise zu überwinden und insbesondere eine Möglichkeit bereitzustellen, ein Abtropfen von Wasser von dem Gargerät noch sicherer zu verhindern.

Diese Aufgabe wird gemäß den Merkmalen der unabhängigen Ansprüche gelöst. Bevorzugte Ausführungsformen sind insbesondere den abhängigen Ansprüchen entnehmbar.

Die Aufgabe wird gelöst durch eine Türdichtung für ein Gargerät, aufweisend eine Dichtlippe zum Erzeugen einer Dichtlinie mit einer geschlossenen Tür des Gargeräts, wobei türseitig unterhalb der Dichtlippe eine Auffangrinne ausgebildet ist und die Auffangrinne mit einer Geräteseite der Türdichtung über mindestens einen Durchflusskanal verbunden ist.

Durch die Auffangrinne kann durch einen Spalt zwischen dem Dichtungsbereich und der Tür ausgetretenes und dann an der Türdichtung herunterlaufendes Wasser aufgefangen werden. Das von der Auffangrinne aufgefangene Wasser kann z.B. durch den mindestens einen Durchflusskanal ablaufen. Dadurch, dass die Auffangrinne in die Türdichtung integriert ist, werden keine zusätzlichen Ablaufelemente benötigt. Dies ermöglicht - z.B. durch geringe Werkzeugkosten - einen besonders preisgünstigen Aufbau. Das aufgefangene Wasser läuft also nicht mehr wie bisher über eine Gargerätefront herunter. Dadurch auf einem Boden oder einer Möbelfront erzeugte Wassertropfen werden vermieden. Diese Dichtlinie mag auch als erste oder innere Dichtlinie bezeichnet werden.

Es ist ferner eine Ausgestaltung, dass die Türdichtung lokal als ein von der Auffangrinne zu mindestens einem Durchflusskanal oder Wasserauslass in der Türdichtung führender Trichter geformt ist bzw. mindestens einen solchen Trichter aufweist. Dadurch wird eine besonders vollständige Wasserabführung unterstützt. Die Türdichtung ist insbesondere so ausgebildet, dass eine frontseitige Mündung oder Öffnung des Durchflusskanals in einen trichterartig geformten Bereich mündet. Der Trichter mag z.B. mittels einer in der Breite lokal von der Profilform abweichenden Form des Basisbereichs und ggf. der Auffangrinne ausgebildet sein. Insbesondere mag der Durchflusskanal einen tieferen Grund aufweisen als die Auffangrinne, was ein Abfließen des Wassers W noch weiter erleichtert.

Die Aufgabe wird auch gelöst durch ein Gargerät, aufweisend einen durch eine Beschickungsöffnung beschickbaren Garraum, eine Tür zum Verschließen der Beschickungsöffnung und eine die Beschickungsöffnung umgebende Türdichtung, auf welcher die geschlossene Tür aufliegt, wobei die Türdichtung eine Türdichtung wie oben beschrieben ist. Das Gargerät kann analog zu der Türdichtung ausgebildet sein und ergibt die gleichen Vorteile.

Es ist eine Ausgestaltung, dass die Türdichtung so auf einer Gerätewand aufliegt, dass der mindestens eine Durchflusskanal der Türdichtung in eine Aussparung der Gerätewand mündet. Dadurch kann das Wasser einfach und effektiv abgeleitet werden. In dem Gargerät mag das Wasser beispielsweise in eine Auffangwanne ablaufen und/oder in einen Wasserablauf des Gargeräts (z.B. in einen bodenseitigen Siphon) abgeleitet werden.

Es ist ferner eine Ausgestaltung, dass das Gargerät ein Haushalts-Gargerät ist. Das Haushalts-Gargerät mag beispielsweise ein elektrisch betriebenes Küchengerät sein. Es mag ein Haushalts-Großgerät oder ein Haushalts-Kleingerät sein, z.B. im Sinne sog. "weißer Ware". Das Gargerät mag alternativ ein Gerät für den professionellen Küchenbereich sein, beispielsweise für Großküchen, Restaurants oder Backstuben.

Es ist eine Weiterbildung, dass das Gargerät ein Backofen, ein Dampfgargerät, ein Mikrowellengerät oder eine beliebige Kombination davon ist. Ein solches Gargerät mag ein eigenständiges Gerät sein oder mit einem Kochfeld kombiniert sein, z.B. ein Herd. Die Türdichtung ist insbesondere für Dampfgargeräte (z.B. eigenständige Dampfgarer oder Back/Dampfgar-Kombinationsgeräte) geeignet.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden schematischen Beschreibung eines Ausführungsbeispiels, das im Zusammenhang mit den Zeichnungen näher erläutert wird.
- Fig.1: zeigt in Frontalansicht eine Skizze eines Gargeräts mit einer Türdichtung;
- Fig.2: zeigt als Schnittdarstellung in Seitenansicht eine ausschnittsweise Skizze des Gargeräts mit einer Türdichtung gemäß einem ersten Ausführungsbeispiel;
- Fig.3: zeigt als Schnittdarstellung in Seitenansicht eine ausschnittsweise Skizze eines Gargeräts mit einer Türdichtung gemäß einem zweiten Ausführungsbeispiel;
- Fig.4: zeigt einen Ausschnitt aus der Türdichtung gemäß dem zweiten Ausführungsbeispiel in einer Ansicht von schräg hinten;
- Fig.5: zeigt einen Ausschnitt aus der Türdichtung gemäß dem zweiten Ausführungsbeispiel in einer Ansicht von schräg vorne.

**Fig.1** zeigt in Frontansicht eine Skizze eines Gargeräts 1 mit einer Beschickungsöffnung 2 durch welche ein Garraum G des Gargeräts 1 beschickbar ist. Das Gargerät 1 mag ein Haushalts-Gargerät sein, z.B. ein Backofen mit einer Dampfgarfunktion. Die Beschickungsöffnung 2 ist von einem Flansch 3 (gestrichelt eingezeichnet) umgeben. Der Flansch 3 kann als ein Bereich einer Gerätewand angesehen werden. Die Beschickungsöffnung 2 kann mittels einer Tür 4 (siehe Fig.2) verschlossen werden. Um ein Austreten heißer Luft und Wrasen aus dem Garraum G allseitig zu verhindern, ist an einer Frontseite des Flanschs 3 eine umlaufende Türdichtung 5 angeordnet.

Der Flansch 3 weist hier rein beispielhaft eine rechteckige Grundform mit abgerundeten Ecken auf, so dass er einen unterseitigen Abschnitt 3u, einen oberseitigen Abschnitt 3o, einen linksseitigen Abschnitt 3l und einen rechtsseitigen Abschnitt 3r aufweist. Die angrenzenden Ecken mögen beispielsweise nicht oder hälftig zu einem daran angrenzenden Abschnitt gerechnet werden. Die Türdichtung 5 weist eine analoge Grundform mit einem unterseitigen Abschnitt 5u, einem oberseitigen Abschnitt 5o, einem linksseitigen Abschnitt 5l und einem rechtsseitigen Abschnitt 5r auf.

**Fig.2** zeigt eine ausschnittsweise Skizze des Gargeräts 1 mit der Türdichtung 5 als Schnittdarstellung in Seitenansicht. Die Türdichtung 5 weist einen Basisbereich 6 auf, der rückseitig bzw. geräteseitig flächig auf dem Flansch 3 des Gargeräts 1 aufliegt. Dazu ist hier ein an einem unteren Abschnitt 3u des Flanschs 3 aufliegender unterseitiger Abschnitt 5u der Türdichtung 5 gezeigt. Von einem zu der Beschickungsöffnung 2 benachbarten Rand geht nach vorne oder frontseitig und damit türseitig weisend ein Dichtungsbereich in Form einer Dichtlippe 7 ab. Die Dichtlippe 7 bildet mit der geschlossenen Tür eine dichtende, linienartige Kontaktfläche oder "Dichtlinie" D1.

Weiter von der Beschickungsöffnung 2 entfernt und damit weiter außen angeordnet als die Dichtlippe 7 (und folglich in Bezug auf den unteren Abschnitt 3u des Flanschs 3 unterhalb der Dichtlippe 7) ist die Türdichtung 5 mit einer von dem Basisbereich 6 frontseitig vorstehenden Auffangrinne 8 versehen. Die Auffangrinne 8 reicht hier nicht bis zu der geschlossenen Tür 4 und bildet mit dieser daher auch keine Dichtlinie.

Die Auffangrinne 8 ist mit einer rückwärtigen Seite der Türdichtung 5 über mindestens einen Durchflusskanal 9 verbunden und verläuft dazu durch den Basisbereich 6 (ggf. mittels eines Trichters, wie weiter unten erläutert wird). Der z.B. rohrförmige Durchflusskanal 9 setzt frontseitig an der Auffangrinne 8 an, und zwar an deren der Beschickungsöffnung 2 zugewandten Oberseite. Eine Ausdehnung des Durchflusskanals 9 ist in Breitenrichtung (senkrecht zur Bildebene in Fig.2) begrenzt. Die Auffangrinne 8 erstreckt sich hingegen praktisch zumindest über eine ganze Breite des unterseitigen Abschnitts 5u. Sie mag sich aber noch weiter erstrecken, beispielsweise geschlossen umlaufend um die Beschichtungsöffnung, wie in Fig.1 gezeigt.

Der Durchflusskanal 9 mündet rückseitig in eine Aussparung 10 in dem Flansch 3. Der Durchflusskanal 9 verläuft für ein effektives Ablaufen des Wasers W von vorne nach hinten schräg nach unten.

Während eines Garbetriebs oder eines Reinigungsbetriebs des Gargeräts 1 kann z.B. tropfenförmiges Wasser W an einer den Garraum G begrenzenden Rückseite der Tür 4 herablaufen. Ist die Dichtlinie D1 undicht, kann das Wasser W nach unten durchtreten und an der Frontseite der Türdichtung 5 herablaufen. Auf der Höhe der Auffangrinne 8 wird es aufgefangen und kann dann durch den Durchflusskanal 9 und die zugehörige Aussparung 10 ablaufen, z.B. zum Boden des Garraums G, an dem sich beispielsweise ein Wasserablauf (o. Abb.) befinden kann.

**Fig.3** zeigt als Schnittdarstellung in Seitenansicht eine Skizze eines Gargeräts 11 mit einer alternativen Türdichtung 12, von der auch hier nur ein unterseitiger Abschnitt 12u gezeigt ist. Das Gargerät 11 mag sich von dem Gargerät 1 nur durch die unterschiedliche Türdichtung 12 unterscheiden.

Die Türdichtung 12 ist ähnlich zu der Türdichtung 5 ausgestaltet, außer dass nun die Auffangrinne 13 bis an die Tür 4 reicht und somit als weiterer Dichtbereich in Form einer weiteren, "äußeren" Dichtlippe mit der geschlossenen Tür 4 eine weitere, "äußere" Dichtlinie D2 bildet. Dadurch kann von der Auffangrinne 13 auch Wasser W aufgefangen werden, das nach Durchtritt durch die erste, "innere" Dichtlinie D1 an der Innenseite der Tür 4 herabläuft. Die Frontseite der Türdichtung 12 zwischen der Dichtlippe 7 und der Auffangrinne 13 bildet mit der Tür 4 einen Hohlraum.

**Fig.4** zeigt einen Ausschnitt aus dem unterseitigen Abschnitt 12u der Türdichtung 12 durch den Durchflusskanal 9 in einer Ansicht von schräg hinten. Die Türdichtung 12 ist insbesondere profilartig ausgebildet und mag beispielsweise aus einem konfektionierten Profilstrang durch Fügen seiner beiden Stirnflächen hergestellt worden sein. Für den Fall, dass die Türdichtung 12 (ggf. bis auf den Durchflusskanal 9 sowie einen Trichter) umlaufend gleich ausgebildet ist, erstreckt sich auch die Auffangrinne 13 umlaufend um die Beschickungsöffnung 2. Folglich wird dann auch eine umlaufende äußere Dichtlinie D2 bereitgestellt. Dadurch wiederum kann auch an einem oberseitigen und an einem seitlichen (linksseitigen und rechtsseitigen) Abschnitt der inneren Dichtlinie D1 hindurchtretendes Wasser besonders effektiv aufgefangen und der Auffangrinne 13 des unteren Abschnitts 12u der Türdichtung 12 zugeführt werden.

**Fig.5** zeigt den Ausschnitt aus dem unterseitigen Abschnitt 12u der Türdichtung 12 aus Fig.4 in einer Ansicht von schräg vorne. Die Türdichtung 12 ist so ausgebildet, dass die frontseitige Mündung oder Öffnung des Durchflusskanals 9 in einen Trichter 14 übergeht. Der Trichter 14 mag z.B. mittels einer in der Breite lokal von der Profilform abweichenden Form des Basisbereichs 6 und ggf. der Auffangrinne 13 ausgebildet sein. Insbesondere mag durch den Trichter 14 erreicht werden, dass der Durchflusskanal 9 einen tieferen Grund aufweist als die Auffangrinne 13, was ein Abfließen des Wassers W erleichtert.

Selbstverständlich ist die vorliegende Erfindung nicht auf das gezeigte Ausführungsbeispiel beschränkt.

So mag die Auffangrinne nicht umlaufend um die Beschickungsöffnung herum verlaufen, sondern sich nur an einem unterseitigen Abschnitt der Türdichtung befinden. Damit an einem seitlichen Abschnitt der Türdichtung herunterlaufendes Wasser W ebenfalls von der dann nur unterseitig vorhandenen Auffangrinne aufgefangen werden kann, erstreckt sich die Auffangrinne dann vorteilhafterweise seitlich bis über die (inneren) Dichtungsbereiche der seitlichen Abschnitte hinaus. Dazu mag sich die Auffangrinne beispielsweise zumindest teilweise auch an den abgerundeten unteren Ecken befinden.

Auch mag sich mindestens ein Durchflusskanal in einem anderen Abschnitt der Türdichtung befinden als in dem unterseitigen Abschnitt.

Zudem mag die Türdichtung auch noch mehr als einen äußeren Dichtungsbereich aufweisen, beispielsweise zwei oder mehr mit z.B. jeweiligen oder gemeinsamen Durchflusskanälen versehene äußere Dichtungsbereiche, die jeweils zueinander beabstandet sind, z.B. äquidistant.

Allgemein kann unter "ein", "eine" usw. eine Einzahl oder eine Mehrzahl verstanden werden, insbesondere im Sinne von "mindestens ein" oder "ein oder mehrere" usw., solange dies nicht explizit ausgeschlossen ist, z.B. durch den Ausdruck "genau ein" usw.

Auch kann eine Zahlenangabe genau die angegebene Zahl als auch einen üblichen Toleranzbereich umfassen, solange dies nicht explizit ausgeschlossen ist.

### Bezugszeichenliste

- 1: Gargerät
- 2: Beschickungsöffnung
- 3: Flansch
- 3l: Linksseitiger Abschnitt des Flanschs
- 3: Oberseitiger Abschnitt des Flanschs
- 3l: Rechtsseitiger Abschnitt des Flanschs
- 3u: Unterseitiger Abschnitt des Flanschs
- 4: Tür
- 5: Türdichtung
- 5l: Linksseitiger Abschnitt der Türdichtung
- 5: Oberseitiger Abschnitt der Türdichtung
- 5l: Rechtsseitiger Abschnitt der Türdichtung
- 5u: Unterseitiger Abschnitt der Türdichtung
- 6: Basisbereich der Türdichtung
- 7: Dichtlippe
- 8: Auffangrinne
- 9: Durchflusskanal
- 10: Aussparung
- 11: Gargerät
- 12: Türdichtung
- 12u: Unterseitiger Abschnitt der Türdichtung
- 13: Auffangrinne
- 14: Trichter
- D1: Dichtlinie
- D2: Dichtlinie
- G: Garraum
- W: Wasser

## Patentansprüche

1. Türdichtung (5; 12) für ein Gargerät (1; 11), aufweisend eine Dichtlippe (7) zum Erzeugen einer Dichtlinie (D1) mit einer geschlossenen Tür (4) des Gargeräts (1; 11), wobei:
- an der Dichtlippe (7) eine Auffangrinne (8; 13) ausgebildet ist und
- die Auffangrinne (8; 13) mit einer Geräteseite der Türdichtung (5; 12) über mindestens einen Durchflusskanal (9) verbunden ist,
**dadurch gekennzeichnet, dass**
- die Auffangrinne türseitig unterhalb der Dichtlippe (7) ausgebildet ist.

2. Türdichtung (5; 12) nach Anspruch 1, **dadurch gekennzeichnet, dass** die Auffangrinne (8; 13) eine ganze Breite eines unterseitigen Abschnitts (5u; 12u) der Türdichtung (5; 12) einnimmt.

3. Türdichtung (5; 12) nach einem der vorhergehenden Ansprüche, **dadurch gekennzeichnet, dass** die Auffangrinne (8; 13) sich bis über Dichtlippen (7) seitlicher Abschnitte (5l, 5r) der Türdichtung (5; 12) hinaus erstreckt.

4. Türdichtung (12) nach einem der vorhergehenden Ansprüche, **dadurch gekennzeichnet, dass** die Auffangrinne (13) als ein weiterer Dichtungsbereich zum Erzeugen einer weiteren Dichtlinie (D2) ausgebildet ist.

5. Türdichtung (12) nach Anspruch 4, **dadurch gekennzeichnet, dass** die Auffangrinne (13) um die Beschickungsöffnung (2) umlaufend ausgebildet ist.

6. Türdichtung (5; 12) nach einem der vorhergehenden Ansprüche, **dadurch gekennzeichnet, dass** die Türdichtung (5; 12) als ein von der Auffangrinne (8; 13) zu mindestens einem Durchflusskanal (9) führender Trichter (14) geformt ist.

7. Gargerät (1; 11), aufweisend
- einen durch eine Beschickungsöffnung (2) beschickbaren Garraum (G),
- eine Tür (4) zum Verschließen der Beschickungsöffnung (2) und
- eine die Beschickungsöffnung (2) umgebende Türdichtung, auf welcher die geschlossene Tür (4) aufliegt,
**dadurch gekennzeichnet, dass**
- die Türdichtung eine Türdichtung (5; 12) nach einem der vorhergehenden Ansprüche ist.

8. Gargerät (1; 11) nach Anspruch 7, **dadurch gekennzeichnet, dass** die Türdichtung (5; 12) so auf einer Gerätewand (3) aufliegt, dass der mindestens eine Durchflusskanal (9) der Türdichtung (5; 12) in eine Aussparung (10) der Gerätewand (3) mündet.

9. Gargerät (1; 11) nach einem der Ansprüche 7 bis 8, **dadurch gekennzeichnet, dass** der mindestens eine Durchflusskanal (9) der Türdichtung (5; 12) mit einem Wasserablauf aus dem Garraum (G) verbunden ist.

10. Gargerät (1; 11) nach einem der Ansprüche 7 bis 9, **dadurch gekennzeichnet, dass** das Gargerät (1; 11) ein Haushalts-Gargerät ist.

## Claims

1. Door seal (5; 12) for a cooking appliance (1; 11), having a sealing lip (7) for generating a sealing line (D1) with a closed door (4) of the cooking appliance (1; 11), wherein:
- a collection groove (8; 13) is embodied on the sealing lip (7), and
- the collection groove (8; 13) is connected to an appliance side of the door seal (5; 12) via at least one through-flow duct (9),
**characterised in that**
- the collection groove is embodied below the sealing lip (7) on the door side.

2. Door seal (5; 12) according to claim 1, **characterised in that** the collection groove (8; 13) occupies the entire width of a lower section (5u; 12u) of the door seal (5; 12).

3. Door seal (5; 12) according to one of the preceding claims, **characterised in that** the collection groove (8; 13) extends up and out via sealing lips (7) of lateral sections (51, 5r) of the door seal (5; 12).

4. Door seal (12) according to one of the preceding claims, **characterised in that** the collection groove (13) is embodied as a further sealing region for generating a further sealing line (D2).

5. Door seal (12) according to claim 4, **characterised in that** the collection groove (13) is embodied such that it runs around the loading opening (2).

6. Door seal (5; 12) according to one of the preceding claims, **characterised in that** the door seal (5; 12) is shaped as a funnel (14) leading from the collection groove (8; 13) to at least one through-flow duct (9).

7. Cooking appliance (1; 11), having
- a cooking compartment (G) which can be loaded via the loading opening (2),
- a door (4) for closing off the loading opening (2) and
- a door seal surrounding the loading opening (2), against which the closed door (4) abuts,
**characterised in that**
- the door seal is a door seal (5; 12) according to one of the preceding claims.

8. Cooking appliance (1; 11) according to claim 7, **characterised in that** the door seal (5; 12) abuts against an appliance wall (3) such that the at least one through-flow duct (9) of the door seal (5; 12) opens into a cutout (10) of the appliance wall (3).

9. Cooking appliance (1; 11) according to one of claims 7 to 8, **characterised in that** the at least one through-flow duct (9) of the door seal (5; 12) is connected to a water drain out from the cooking compartment (G).

10. Cooking appliance (1; 11) according to one of claims 7 to 9, **characterised in that** the cooking appliance (1; 11) is a household cooking appliance.

## Revendications

1. Joint de porte (5; 12) pour un appareil de cuisson (1; 11), comportant une lèvre d'étanchéité (7) pour la production d'une ligne d'étanchéité (D1), la porte (4) de l'appareil de cuisson (1; 11) étant fermée:
une goulotte de captage (8; 13) étant réalisée sur la lèvre d'étanchéité (7), et
cette goulotte de captage (8; 13) étant raccordée à un côté de l'appareil de l'étanchéité de porte (5; 12) par au moins un conduit d'écoulement (9),
**caractérisé en ce que**
cette goulotte de captage est réalisé côté porte en dessous de la lèvre d'étanchéité (7).

2. Joint de porte (5; 12) selon la revendication 1, **caractérisé en ce que** la goulotte de captage (8; 13) prend toute la largeur d'une section côté inférieur (5u; 12u) du joint de porte (5; 12).

3. Joint de porte (5; 12) selon l'une des revendications précédentes, **caractérisé en ce que** la goulotte de captage (8; 13) s'étend au-delà des lèvres d'étanchéité (7) des sections latérales (5l, 5r) du joint de porte (5; 12).

4. Joint de porte (12) selon l'une des revendications précédentes, **caractérisé en ce que** la goulotte de captage (13) est configurée comme une autre zone d'étanchéité pour la production d'une autre ligne d'étanchéité (D2).

5. Joint de porte (12) selon la revendication 4, **caractérisé en ce que** la goulotte de captage (13) est configurée sur le pourtour de l'ouverture d'enfournement (2).

6. Joint de porte (5; 12) selon l'une des revendications précédentes, **caractérisé en ce que** le joint de porte (5; 12) est usiné comme un entonnoir (14) partant de la goulotte de captage (8; 13) jusqu'à au moins un conduit d'écoulement (9).

7. Appareil de cuisson (1; 11) comportant
- un espace de cuisson (G) dans lequel on enfourne par une ouverture d'enfournement (2),
- une porte (4) destinée à la fermeture de l'ouverture d'enfournement (2) et
- un joint de porte entourant cette ouverture d'enfournement (2), sur laquelle repose la porte (4) fermée, **caractérisé en ce que**
- le joint de porte est un joint de porte (5; 12) selon l'une des revendications précédentes.

8. Appareil de cuisson (1; 11) selon la revendication 7, **caractérisé en ce que** le joint de porte (5; 12) repose sur une paroi de l'appareil (3) de sorte que le au moins un conduit d'écoulement (9) du joint de porte (5; 12) débouche dans un évidement (10) de la paroi de l'appareil (3).

9. Appareil de cuisson (1; 11) selon l'une des revendications 7 à 8, **caractérisé en ce que** le au moins un conduit d'écoulement (9) du joint de porte (5; 12) est raccordé à une sortie d'eau hors de l'espace de cuisson (G).

10. Appareil de cuisson (1; 11) selon l'une des revendications 7 à 9, **caractérisé en ce que** cet appareil de cuisson (1; 11) est un appareil de cuisson électroménager.
